# FASCICULE DE BREVET EUROPEEN

(11) **EP 0 318 920 B1**
(45) Date de publication et mention de la délivrance du brevet: **11.11.1992**
(21) Numéro de dépôt: 88119885.7
(22) Date de dépôt: 29.11.1988
(51) Int. Cl.: B61C 9/48, B61F 3/04

(54) **Bogie pour véhicule ferroviaire à transmission par différentiel mécanique**
Drehgestell für Schienenfahrzeuge mit Kraftübertragung durch mechanisches Differentialgetriebe
Bogie for rail vehicle with transmission through a mechanical differential gear

(30) Priorité: 03.12.1987 FR 8716791
(43) Date de publication de la demande: 07.06.1989
(73) Titulaire: GEC ALSTHOM SA, 75116 Paris (FR)
(72) Inventeur: Rodet, Alain, F-69300 Caluire (FR)
(74) Mandataire: Weinmiller, Jürgen

(56) Documents cités:
- EP-A- 0 052 244
- DE-A- 1 530 155
- DE-A- 2 517 976
- DE-C- 449 870
- DE-C- 475 678
- DE-C- 483 457
- DE-C- 622 944
- FR-A- 2 426 600
- FR-A- 2 434 067
- GB-A- 264 463
- US-A- 1 460 170

## Description

La présente invention concerne un bogie pour véhicule ferroviaire, relié à la caisse du véhicule par une traverse de charge, et à un ou deux essieux et moteurs correspondants, à transmission entre un moteur et les roues qu'il entraîne comportant un différentiel mécanique.

Dans les bogies connus à différentiel mécanique, l'ensemble des organes qui assurent la transmission du mouvement entre un moteur et les roues corespondantes se trouve rassemblé dans une poutre porteuse, appelée généralement "pont réducteur différentiel", qui assure simultanément les fonctions de support de la charge, d'entraînement du bogie et de transmission du couple moteur. L'emploi d'un tel pont réducteur différentiel conduit à une structure dans laquelle le cadre et les suspensions du bogie sont disposés entre les roues de roulement et l'axe longitudinal du bogie. Il entraîne la présence de masses non suspendues vis-à-vis de la voie importantes (pont réducteur, transmissions, organes de freinage, moteur). On n'a utilisé jusqu'à présent de tels ponts réducteurs différentiels que sur des bogies destinés au roulement sur pneumatiques (bogies de métros), pour lesquels la présence de masses non suspendues importantes n'était pas un inconvénient majeur, compte tenu de la suspension supplémentaire apportée par les pneumatiques eux-mêmes.

En revanche, dans le cas de véhicules à bogies ordinaires à roues métalliques, la présence de masses non suspendues importantes compromet la tenue mécanique de la voie et des organes de transmission, et réduit le confort des passagers.

La présente invention a pour but de procurer un bogie pour véhicule ferroviaire entre un moteur et les roues qu'il entraîne comportant un différentiel mécanique, avec une réduction dans une très large mesure des masses non suspendues, aussi bien verticalement que transversalement, et une disposition des organes de suspension plus éloignée de l'axe longitudinal que les roues.

Le bogie selon l'invention est caractérisé en ce que le moteur et son différentiel sont suspendus à la traverse de charge.

Il répond en outre de préférence à au moins l'une des caractéristiques suivantes :
- Chaque arbre de sortie du différentiel mécanique est lié par un accouplement à grand débattement transversal à un réducteur latéral.
- Le réducteur latéral est à engrenages cylindriques, semi-suspendu à la traverse, et lié à une roue.
- Le réducteur latéral est à train épicycloïdal et intégré dans une roue.
- Chaque arbre de sortie du différentiel mécanique est muni avant sa liaison à l'accouplement correspondant d'un disque de freinage.
- Les organes de suspension à la traverse de charge sont disposés à l'extérieur des roues.
- La traverse de charge est reliée à la caisse par une couronne à billes, éventuellement munie de lissoirs.
- Chaque essieu est à roues indépendantes en rotation.
- Chaque essieu est coudé de sorte que sa partie médiane disposée sous le moteur soit à un niveau inférieur à celui de ses extrémités.

Il est décrit ci-après, à titre d'exemple et en référence aux figures du dessin annexé, des bogies à pont différentiel selon la technique connue et selon la présente invention.

La figure 1 représente schématiquement un bogie connu.

La figure 2 représente schématiquement un bogie selon l'invention à un seul essieu.

La figure 3 représente en perspective un bogie selon l'invention.

Dans le bogie connu selon la figure 1, la caisse C repose par l'intermédiaire d'une couronne à billes Cᵣ sur la traverse de charge T. Celle-ci porte par l'intermédiaire des suspensions S₁ et S₂ sur le pont différentiel P, formant poutre porteuse. Celui-ci réunit l'ensemble des organes qui assurent la transmission du mouvement du moteur aux roues, et assure simultanément les fonctions de support de la charge, d'entraînement du bogie et de transmission du couple moteur.

Le moteur M est fixé au pont différentiel P. Son arbre est relié par un accouplement au différentiel mécanique D, qui entraîne par des arbres latéraux les réducteurs latéraux Rd₁, Rd₂. Les roues R₁, R₂ sont solidaires des extrémités du pont différentiel, et entraînées par les arbres de sortie des réducteurs Rd₁, Rd₂.

L'emploi d'un tel pont réducteur différentiel nécessite de disposer le cadre et les suspensions de bogie à l'intérieur des roues de roulement, et implique l'existence de masses non suspendues vis-à-vis de la voie importantes (moteur, pont, transmission, organes de freinage). De ce fait les bogies à pont réducteur différentiel n'ont été utilisés jusqu'ici qu'avec des roues à pneumatiques, la présence de masses suspendus importantes ne présentant pas alors d'inconvénient majeur, puisque les pneumatiques créent une suspension supplémentaire.

Dans le bogie selon l'invention (figure 2), à essieu unique, la caisse C du véhicule repose, par l'intermédiaire d'une couronne à billes munie de lissoirs Cᵣ, sur la traverse de charge T. Celle-çi s'appuie par l'intermédiaire des suspensions S₁ et S₂ sur les fausses boîtes d'essieu FB₁ , FB₂, elles-mêmes solidaires de l'essieu fixe en rotation E, relié aux roues R₁, R₂. Le moteur M, suspendu sous la traverse T, transmet son couple par l'intermédiaire d'un accouplement au différentiel mécanique D, lui aussi suspendu sous la traverse de charge T. Le différentiel mécanique transmet le mouvement de part et d'autre aux réducteurs latéraux Rd₁, Rd₂, qui sont semi-suspendus à la traverse de charge T, par des accouplements latéraux à grand débattement AC₁, AC₂ aptes à reprendre les débattements transversaux entre l'essieu E et la traverse T.

De part et d'autre du différentiel mécanique D sont également montés des disques de freinage semi-rapides d₁, d₂, auxquels sont associés les étriers de freinage E₁, E₂, solidaires du carter du différentiel D ou de la traverse de charge T.

Les suspensions des bogies sont disposées à l'extérieur des roues par rapport à un axe longitudinal, ce qui améliore leur accessibilité.

La figure 3 représente en perspective avec arrachement partiel un bogie répondant à la structure de principe de la figure 2. On y voit la traverse de charge T, sur laquelle est disposée la couronne à billes Cᵣ, assurant le support de la caisse (non représentée). Le moteur M est relié par un accouplement AC₃ au différentiel mécanique D. Tous deux sont suspendus sous la traverse T. Les arbres de sortie du différentiel sont reliés par des accouplements AC₁, AC₂ aux réducteurs Rd₁, Rd₂, qui transmettent le mouvement aux roues R₁, R₂. L'essieu est coudé. Il comporte une partie centrale basse E₀ et des extrémités relevées E₁, E₂ en face des fausses boîtes d'essieux FB₁, FB₂, disposées à l'extérieur des roues. Ces fausses boîtes d'essieux supportent les ressorts hélicoïdaux de suspension S₁, S₂ d'un côté, S₃, S₄ de l'autre.

## Revendications

1. Bogie pour véhicule ferroviaire, relié à la caisse du véhicule par une traverse de charge (T), et à un ou deux essieux (E) et moteurs (M) correspondants, à transmission entre un moteur et les roues (R₁, R₂) qu'il entraîne comportant un différentiel mécanique (D), caractérisé en ce que le moteur (M) et le différentiel (D) sont suspendus à la traverse de charge.

2. Bogie selon la revendication 1, caractérisé en ce que chaque arbre de sortie du différentiel mécanique est lié par un accouplement à grand débattement transversal (AC₁, AC₂) à un réducteur latéral (Rd₁, Rd₂).

3. Bogie selon la revendication 2, caractérisé en ce que le réducteur latéral (Rd₁, Rd₂) est à engrenages cylindriques, semi-suspendu à la traverse, et lié à une roue.

4. Bogie selon la revendication 2, caractérisé en ce que le réducteur latéral (Rd₁, Rd₂) est à train épicycloïdal et intégré dans une roue (R₁, R₂).

5. Bogie selon l'une des revendications 1 à 4, caractérisé en ce que chaque arbre de sortie du différentiel mécanique est muni avant sa liaison à l'accouplement correspondant d'un disque de freinage (d₁, d₂).

6. Bogie selon l'une des revendication 1 à 5, caractérisé en ce que les organes de suspension à la traverse de charge (T) sont disposés à l'extérieur des roues (R₁, R₂).

7. Bogie selon l'une des revendications 1 à 6, caractérisé en ce que sa traverse de charge (T) est reliée à la caisse par une couronne à billes (Cᵣ), éventuellement munie de lissoirs.

8. Bogie selon l'une des revendications 1 à 7, caractérisé en ce que chaque essieu (E) est à roues indépendantes en rotation.

9. Bogie selon l'une des revendications 1 à 8, caractérisé en ce que chaque essieu (E) est coudé de sorte que sa partie médiane (E₀) disposée sous le moteur (M) soit à un niveau inférieur à celui de ses extrémités (E₁, E₂).

## Claims

1. Bogie for rail vehicles connected to the body of the vehicle by a loadbearing crossmember (T) and having one or two axles (E) and respective motors (M) wherein the transmission between a motor and the wheels (R₁, R₂) that it drives comprises a mechanical differential gear (D), characterised in that the motor (M) and the differential gear (D) are suspended from the loadbearing crossmember.

2. Bogie according to claim 1 characterised in that each output shaft of the mechanical differential gear is connected to a reduction gear (Rd₁, Rd₂) by a coupling (AC₁, AC₂) with a wide range of transverse movement.

3. Bogie according to claim 2 characterised in that the reduction gear (Rd₁, Rd₂) is of the cylindrical gear type, semi-suspended from the crossmember and coupled to a wheel.

4. Bogie according to claim 2 characterised in that the reduction gear (Rd₁, Rd₂) is an epicyclic train and is integrated into a wheel (R₁, R₂).

5. Bogie according to any one of claims 1 to 4 characterised in that each output shaft of the mechanical differential gear is provided inboard of its connection to the respective coupling with a brake disc (d₁, d₂).

6. Bogie according to any one of claims 1 to 5 characterised in that the suspension members attached to the loadbearing crossmember (T) are disposed outside the wheels (R₁, R₂).

7. Bogie according to any one of claims 1 to 6 characterised in that its loadbearing crossmember (T) is connected to the body by a ball ring (Cᵣ) optionally provided with transoms.

8. Bogie according to any one of claims 1 to 7 characterised in that each axle (E) has independently rotatable wheels.

9. Bogie according to any one of claims 1 to 8 characterised in that each axle (E) is cranked so that its median part (E₀) disposed under the motor (M) is at a lower level that its end (E₁, E₂).

## Patentansprüche

1. Drehgestell für ein Schienenfahrzeug, das mit dem Wagenkasten über eine Lasttraverse (T) und mit einer oder zwei Wagenachsen (E) und entsprechenden Motoren (M) verbunden ist, mit einem Getriebe zwischen einem Motor und den von ihm angetriebenen Rädern (R₁, R₂), das ein mechanisches Differential (D) aufweist, dadurch gekennzeichnet, daß der Motor (M) und das Differential (D) an der Lasttraverse aufgehängt sind.

2. Drehgestell nach Anspruch 1, dadurch gekennzeichnet, daß jede Abtriebswelle des mechanischen Differentials über eine Kupplung mit großem Querausschlag (AC₁, AC₂) an ein seitliches Untersetzungsgetriebe (Rd₁, Rd₂) angeschlossen ist.

3. Drehgestell nach Anspruch 2, dadurch gekennzeichnet, daß das seitliche Untersetzungsgetriebe (Rd₁, Rd₂) ein halb an der Traverse aufgehängtes und mit einem Rad verbundenes Zylinderradgetriebe ist.

4. Drehgestell nach Anspruch 2, dadurch gekennzeichnet, daß das seitliche Untersetzungsgetriebe (Rd₁, Rd₂) ein Umlaufgetriebe und in ein Rad (R₁, R₂) integriert ist.

5. Drehgestell nach einem der Ansprüche 1 bis 4, dadurch gekennzeichnet, daß jede Abtriebswelle des mechanischen Differentials vor seiner Verbindung mit der entsprechenden Kupplung mit einer Bremsscheibe (d₁, d₂) versehen ist.

6. Drehgestell nach einem der Ansprüche 1 bis 5, dadurch gekennzeichnet, daß die Stoßdämpferorgane sich an der Lasttraverse (T) außerhalb der Räder (R₁, R₂) befinden.

7. Drehgestell nach einem der Ansprüche 1 bis 6, dadurch gekennzeichnet, daß seine Lasttraverse (T) mit dem Kasten über einen Kugelkranz (Cᵣ) verbunden ist, der eventuell mit Gleitstücken versehen ist.

8. Drehgestell nach einem der Ansprüche 1 bis 7, dadurch gekennzeichnet, daß jede Wagenachse (E) unabhängige drehende Räder hat.

9. Drehgestell nach einem der Ansprüche 1 bis 8, dadurch gekennzeichnet, daß jede Wagenachse (E) so geknickt ist, daß ihr unter dem Motor (M) angeordneter Mittelteil (E₀) sich auf einer niedrigeren Höhe als ihre Enden (E₁, E₂) befindet.
